# EUROPÄISCHE PATENTSCHRIFT

(11) **EP 3 348 515 B1**
(45) Veröffentlichungstag und Bekanntmachung des Hinweises auf die Patenterteilung: **06.03.2024**
(21) Anmeldenummer: 18150729.4
(22) Anmeldetag: 09.01.2018
(51) Int. Cl.: B67B 3/20, B67B 3/26

(54) **VERSCHLIESSMASCHINE ZUM VERSCHLIESSEN EINES BEHÄLTERS**
CLOSING MACHINE FOR CLOSING A CONTAINER
MACHINE DE FERMETURE POUR FERMER UN RÉCIPIENT

(30) Priorität: 17.01.2017 EP 17151734
(43) Veröffentlichungstag der Anmeldung: 18.07.2018
(73) Patentinhaber: Ferrum Packaging AG, 5503 Schafisheim (CH)
(72) Erfinder: Hirt, Pascal, 5724 Dürrenäsch (CH); Thalmann, Theo, 9000 St. Gallen (CH)
(74) Vertreter: IPS Irsch AG

(56) Entgegenhaltungen:
- EP-A1- 0 367 005
- EP-A1- 1 103 513
- EP-A1- 1 405 819
- WO-A1-2005/054113
- DE-A1- 19 859 963

## Beschreibung

Die Erfindung betrifft eine Verschliessmaschine zum Verschliessen eines Behälters mit einer Ausstossvorrichtung gemäss dem Oberbegriff des unabhängigen Patentanspruchs.

Im Stand der Technik sind verschiedene Behälterverschliessmaschinen mit Ausstossvorrichtung bekannt. Die EP 1 103 513 A1 beschreibt eine Behälterverschliessmaschine mit einem Stössel. Der Stössel weist an einem oberen Gleitende ein Gleitelement in Form einer Laufrolle auf, über welches der Stössel an einem Gleitprofil abgerollt werden kann, um über den Stössel auf einen Deckel eines Behälters einzuwirken.

Zur Erläuterung eines weiteren bekannten Ausstosskopfes für Behälterverschliessmaschinen mit Ausstossvorrichtung wird im Folgenden auf die Fig. 1 und Fig. 2 Bezug genommen, anhand derer der Stand der Technik näher beschrieben wird. Zur Unterscheidung des Standes der Technik von der vorliegenden Erfindung sind die Bezugszeichen, die sich auf Merkmale von bekannten Beispielen beziehen mit einem Hochkomma versehen, während Merkmale erfindungsgemässer Ausführungsbeispiele mit Bezugszeichen versehen sind, die kein Hochkomma tragen.

Fig. 1 zeigt den Aufbau eines bekannten Ausstosskopfes 1' und Fig. 2 den bekannten Ausstosskopf 1' aus Fig. 1 im Betrieb.

Gemäss Fig.1 umfasst der Ausstosskopf 1' ein Trägerelement 2' mit einer Trägerachse 3' und einem Gleitende 4`, und ein Gleitelement 5' zum Gleiten des Trägerelements 2' entlang eines Gleitprofils der Verschliessmaschine. Das Gleitelement 5' ist dabei am Gleitende 4' angeordnet und kann eine im Wesentlichen in Richtung der Trägerachse 3' wirkende Kraft auf das Trägerelement 2' übertragen. Bei dem bekannten Ausstosskopf 1' weist das Gleitelement 5' eine abgerundete Oberfläche auf.

Im Betrieb ist der Ausstosskopf 1' mit einer Ausstossstange verbunden. Der Ausstosskopf 1' und die Ausstossstange bilden dabei einen Teil der Ausstossvorrichtung. Über das Trägerelement kann die Kraft auf die Ausstossstange übertragen werden.

Fig. 2 zeigt den bekannten Ausstosskopf 1' im Betrieb. Dabei gleitet der Ausstosskopf 1' mit dem Gleitelement 5' entlang eines Gleitprofils 6' der Verschliessmaschine. Um die beiden Funktionen des Behälterniederhaltens und des Behälteraustossens zu erzielen, weist das Gleitprofil 6` zwei Abschnitte mit erhöhtem Niveau auf. Dabei entspricht der eine Abschnitt mit erhöhtem Niveau des Gleitprofils 6`der Funktion des Behälterniederhaltens, bei welcher der zu verschliessende Behälter für den Verschliessvorgang mittels der Ausstossvorrichtung gehalten und für den Deckelverschluss zentriert wird, und der andere Abschnitt mit erhöhtem Niveau des Gleitprofils 6` der Funktion des Behälteraustossens, bei welcher der verschlossene Behälter mittels der Ausstossvorrichtung aus der Verschliessmaschine ausgestossen wird. Während des Behälterniederhaltens und des Behälteraustossens wird der Ausstosskopf 1' entlang des Gleitprofils 6` bewegt und kann dabei auch um seine Trägerachse 3` rotieren. Die abgerundete Oberfläche des Gleitelements 5' führt eine Gleitbewegung entlang des Gleitprofils 6' aus. Dabei wird die abgerundete Oberfläche über einen Ölstrahl (nicht gezeigt) geschmiert, so dass sich zwischen der abgerundeten Oberfläche und dem Gleitprofil 6' ein Schmierfilm aufbaut.

Ein wesentlicher Nachteil der bekannten Verschliessmaschinen besteht unter anderem darin, dass die von ihm durchgeführte Bewegung entlang des Gleitprofils grundsätzlich eine Gleitbewegung ist. Diese Gleitbewegung führt zu einem erhöhten Verschleiss des Gleitprofils und des Gleitelements. Zudem besteht die Gefahr, dass der Schmierfilm zwischen dem Gleitprofil und dem Gleitelement abreisst. Beides führt zu einer erhöhten Belastung der Verschliessmaschine durch Schwingungen, was sich negativ auf die Laufruhe und den Energieverbrauch der Verschliessmaschine auswirkt. Insbesondere der erhöhte Verschleiss hat zur Folge, dass das Gleitprofil und/oder das Gleitelement häufig ausgetauscht werden müssen. Zudem macht die Gefahr des Abreissens des Schmierfilms eine aufwändige Schmierung notwendig.

Ausgehend von diesem Stand der Technik ist es daher eine Aufgabe der Erfindung eine entsprechende Verschliessmaschine zum Verschliessen eines Behälters vorzuschlagen, welche mit einem verringerten Verschleiss einhergehen, einen reduzierten Energieverbrauch hervorrufen, eine verbesserte und vereinfachte Schmierbarkeit mit sich bringen und eine erhöhte Laufruhe aufweisen.

Die diese Aufgabe lösenden Gegenstände der Erfindung sind durch die Merkmale des unabhängigen Patentanspruchs gekennzeichnet.

Die abhängigen Ansprüche beziehen sich auf besonders vorteilhafte Ausführungsformen der Erfindung.

Die Erfindung betrifft somit eine Verschliessmaschine zum Verschliessen eines Behälters, umfassend eine Ausstossvorrichtung und ein Gleitprofil, wobei die Ausstossvorrichtung eine Ausstossstange und einen Ausstosskopf umfasst. Der Ausstosskopf umfasst ein Trägerelement mit einer Trägerachse und einem Gleitende, und ein Gleitelement zum Gleiten des Trägerelements entlang eines Gleitprofils der Verschliessmaschine, wobei das Gleitelement an dem Gleitende angeordnet ist und über das Gleitelement eine im Wesentlichen in Richtung der Trägerachse wirkende Kraft auf das Trägerelement übertragbar ist.

Dabei ist das Gleitelement als ein rotierbarer Wälzkörper ausgebildet, so dass das Trägerelement im Betriebszustand über den rotierbaren Wälzkörper entlang des Gleitprofils abgerollt werden kann.

Erfindungsgemäss ist der rotierbare Wälzkörper um die Trägerachse und um eine Achse rotierbar ist, welche senkrecht zur Bewegungsrichtung steht und während der Bewegung des Gleitelements am Gleitprofil variiert und das Gleitprofil eine zur Aufnahme und/oder Führung des rotierbaren Wälzkörpers geeignete Nut aufweist.

D.h im Rahmen dieser Erfindung führt das Gleitelement am Gleitprofil eine Abrollbewegung durch. Um die Abrollbewegung durchzuführen, kann das Gleitelement relativ zum Trägerelement frei rotieren. Dies im Wesentlichen um zwei verschiedene Achsen. Zum einen um die Trägerachse. Zum anderen aber auch um eine Achse, welche senkrecht zur Bewegungsrichtung steht und während der Bewegung des Gleitelements am Gleitprofil variiert. Dies im Unterschied zum Stand der Technik, wo das Gleitelement starr mit dem Trägerelement verbunden ist und eine reine Gleitbewegung am Gleitprofil durchführt.

Ein wesentlicher Vorteil der erfindungsgemässen Verschliessmaschine liegt darin, dass aufgrund der Abrollbewegung des Gleitelements am Gleitprofil der Verschleiss von Gleitelement und Gleitprofil verringert wird. Hierdurch kann die Einsatzdauer des Ausstosskopfes und des Gleitprofils bzw. die Wechselintervalle des Ausstosskopfes und des Gleitprofils verlängert werden. Zudem wird durch die Abrollbewegung des Gleitelements am Gleitprofil eine erhöhte Laufruhe erzielt, was zu einer Reduktion des Energieverbrauchs der Verschliessmaschine und zu einer verringerten Belastung der Verschliessmaschine durch Schwingungen führt. Auch wird durch den erfindungsgemässen Ausstosskopf die Schmierbarkeit des Ausstosskopfes verbessert und die Schmierung vereinfacht.

In einem für die Praxis sehr wichtigen Ausführungsbeispiel umfasst der Ausstosskopf zusätzlich ein Lagerelement, über welches der rotierbare Wälzkörper an dem Trägerelement gelagert ist. Aufgrund des Lagerelements wird die Schmierung des Wälzkörpers vereinfacht, die Abrollbewegung des Wälzkörpers verbessert, der Verschleiss von Wälzkörper und Gleitprofil reduziert und die Wärmeentwicklung an Wälzkörper und Gleitprofil verringert. Zudem wird durch das Lagerelement die Positionierung des Wälzkörpers am Ausstosskopf verbessert.

Als vorteilhaft hat es sich dabei erwiesen, wenn das Lagerelement lösbar mit dem Trägerelement verbunden ist. Hierdurch kann das Lagerelement separat ausgetauscht werden, wodurch Kosten an der Verschliessmaschine reduziert werden können.

Weiter ist es von Vorteil, wenn das Lagerelement und/oder der rotierbare Wälzkörper eine gehärtete Oberfläche, insbesondere eine Hartbeschichtung aufweist. Hierdurch kann der Verschleiss des Lagerelements und/oder des rotierbaren Wälzkörpers reduziert werden, was eine erhöhte Einsatzdauer des Lagerelements und/oder des rotierbaren Wälzkörpers zur Folge hat.

Auch ist es von Vorteil, wenn das Lagerelement und/oder der rotierbare Wälzkörper aus Metall und/oder Kunststoff und/oder einem keramischen Material und/oder einem Verbundmaterial sind. Auch hierdurch kann der Verschleiss des Lagerelements und/oder des rotierbaren Wälzkörpers reduziert werden, was eine erhöhte Einsatzdauer des Lagerelements und/oder des rotierbaren Wälzkörpers zur Folge hat.

In einem weiteren für die Praxis sehr wichtigen Ausführungsbeispiel umfasst der Ausstosskopf zusätzlich ein Halteelement, über welches der rotierbare Wälzkörper im Lagerelement gehalten ist. Aufgrund des Halteelements wird eine verbesserte Sicherung des Wälzkörpers am Ausstosskopf erzielt. Zudem wird eine verbesserte Schmierbarkeit des Wälzkörpers erreicht.

In der Praxis hat es sich zudem als vorteilhaft herausgestellt, wenn der rotierbare Wälzkörper als eine Kugel oder ein Ellipsoid ausgebildet ist. Hierdurch wird eine optimale lineare und auch axiale Abrollbewegung des Ausstosskopfes am Gleitprofil sichergestellt.

Des Weiteren ist es von Vorteil, wenn der Ausstosskopf zusätzlich ein Federelement umfasst, über welches der rotierbare Wälzkörper im Betriebszustand gegen das Gleitprofil gepresst werden kann. Mittels des Federelements wird ein kontinuierlicher Kontakt zwischen dem Wälzkörper und dem Gleitprofil sichergestellt. Zudem kann über das Federelement die Kontaktkraft eingestellt werden, mit welcher der Wälzkörper am Gleitprofil anliegt. Auch können über das Federelement Unebenheiten des Wälzkörpers und/oder des Gleitprofils kompensiert werden, was eine erhöhte Laufruhe der Verschliessmaschine zur Folge hat.

In der Praxis hat es sich auch als vorteilhaft erwiesen, wenn das Federelement als eine Spiralfeder ausgebildet ist. Dies ermöglicht eine vereinfachte Konstruktion des Ausstosskopfes.

Wie vorangehend dargelegt, weist das Gleitprofil eine zur Aufnahme und/oder Führung des rotierbaren Wälzkörpers geeignete Nut auf. Hierdurch kann die Hertzsche Pressung zwischen Wälzkörper und Gleitprofil verringert werden. Zudem kann die Abrollbewegung und Führung des Wälzkörpers am Gleitprofil verbessert werden.

Auch ist es von Vorteil, wenn das Gleitprofil eine gehärtete Oberfläche, insbesondere eine Hartbeschichtung aufweist. Hierdurch kann der Verschleiss des Gleitprofils reduziert werden bzw. die Einsatzdauer des Gleitprofils erhöht werden.

Weiter hat es sich als vorteilhaft erwiesen, wenn das Gleitprofil aus Metall und/oder Kunststoff und/oder einem keramischen Material und/oder einem Verbundmaterial ist. Auch hierdurch kann der Verschleiss des Gleitprofils reduziert werden bzw. die Einsatzdauer des Gleitprofils erhöht werden.

Bevorzugt, aber nicht notwendig, kann die Verschliessmaschine zusätzlich ein Gleitprofilträger umfassen mit welchem das Gleitprofil lösbar verbunden ist. Das Gleitprofil kann so separat an der Verschliessmaschine ausgetauscht werden, was eine Kostenreduktion der Verschliessmaschine zur Folge hat.

Im Folgenden wird die Erfindung an Hand der schematischen Zeichnungen näher erläutert. Es zeigen:
- Fig. 1: einen bekannten Ausstosskopf aus dem Stand der Technik,
- Fig. 2: den bekannten Ausstosskopf aus Fig. 1 im Betrieb an einem Gleitprofil,
- Fig.3: ein Ausführungsbeispiel eines Ausstosskopfes für eine erfindungsgemässe Verschliessmaschine,
- Fig.4: ein Ausführungsbeispiel einer Ausstossvorrichtung mit einer Ausstossstange und einem Ausstosskopf nach Fig.3 für eine erfindungsgemässe Verschliessmaschine,
- Fig.5: den Ausstosskopf nach Fig. 3 im Betrieb an einem Gleitprofil und
- Fig.6: eine Detailansicht X nach Fig. 5.

Wie bereits erwähnt, zeigen Fig. 1 und Fig.2 den Stand der Technik und wurden bereits eingangs eingehend erläutert, so dass hier auf eine weitere Diskussion verzichtet werden kann.

Fig. 3 zeigt ein erstes Ausführungsbeispiel eines Ausstosskopfes für eine erfindungsgemässe Verschliessmaschine, der im Folgenden gesamthaft mit dem Bezugszeichen 1 bezeichnet wird. Die in den Fig. 3 bis Fig. 6 verwendeten Bezugszeichen tragen dabei kein Hochkomma, da sich diese Figuren auf Ausführungsbeispiele der vorliegenden Erfindung beziehen. Wie bereits oben erwähnt, tragen nur die Bezugszeichen der Fig. 1 und 2 ein Hochkomma, da sich diese auf den bekannten Stand der Technik beziehen.

Gemäss Fig.3 umfasst der Ausstosskopf 1 ein Trägerelement 2 mit einer Trägerachse 3 und einem Gleitende 4, und ein Gleitelement 5 zum Gleiten des Trägerelements 2 entlang eines Gleitprofils der Verschliessmaschine. Das Gleitelement 5 ist dabei am Gleitende 4 angeordnet und kann eine im Wesentlichen in Richtung der Trägerachse 3 wirkende Kraft auf das Trägerelement 2 übertragen. Das Gleitelement 5 ist als ein rotierender Wälzkörper in Form einer Kugel ausgebildet. Der Ausstosskopf 1 umfasst zusätzlich ein Lagerelement 7 und ein Halteelement 8, über welche der rotierbare Wälzkörper 5 an dem Trägerelement 2 gelagert bzw. gehalten ist.

Fig. 4 zeigt den Ausstosskopf 1 aus Fig. 3 und eine Ausstossstange 9, mit welcher der Ausstosskopf 1 lösbar verbunden ist. Der Ausstosskopf 1 und die Ausstossstange 9 bilden dabei einen Teil einer Ausstossvorrichtung 10 einer nicht gezeigten Verschliessmaschine zum Verschliessen von Behältern. Über den Ausstosskopf 1 kann im Betrieb eine Kraft auf die Ausstossstange 9 übertragen werden. Die Ausstossvorrichtung 10 ist in einer Aufnahme 11 der Verschliessmaschine entlang ihrer Längsachse 12 verschiebbar gelagert und um die Längsachse 12 drehbar gelagert. Die Aufnahme 11 ist wiederum über Aufnahmelager (nicht gezeigt) in einer Haltvorrichtung (nicht gezeigt) der Verschliessmaschine drehbar gelagert.

Am oberen Ende der Aufnahme 11 ist ein erster Zahnkranz 14 vorgesehen, der im Betrieb mit einem zweiten Zahnkranz (nicht gezeigt) der Verschliessmaschine zusammenwirkt. Über den ersten Zahnkranz 14 kann die Aufnahme 11 und die Ausstossvorrichtung 10 in Eigenrotation versetzt werden. Die Bewegung der Aufnahme 11 und der Ausstossvorrichtung 10 entlang des Gleitprofils 6 wird hingegen über die Haltevorrichtung der Verschliessmaschine erzeugt.

Fig. 5 zeigt die Ausstossvorrichtung 10 mit dem Ausstosskopf 1 nach Fig. 3 im Betrieb. Dabei gleitet der Ausstosskopf 1 mit dem rotierenden Wälzkörper 5 entlang des Gleitprofils 6 der Verschliessmaschine, welches mit einem Gleitprofilträger 15 der Verschliessmaschine verbunden ist. Um die beiden Funktionen des Behälterniederhaltens und des Behälteraustossens zu erzielen, weist das Gleitprofil 6 zwei Abschnitte mit erhöhtem Niveau auf. Dabei entspricht der eine Abschnitt mit erhöhtem Niveau des Gleitprofils 6 der Funktion des Behälterniederhaltens, bei welcher der zu verschliessende Behälter für den Verschliessvorgang mittels der Ausstossvorrichtung gehalten und für den Deckelverschluss zentriert wird, und der andere Abschnitt mit erhöhtem Niveau des Gleitprofils 6 der Funktion des Behälteraustossens, bei welcher der verschlossene Behälter mittels der Ausstossvorrichtung aus der Verschliessmaschine ausgestossen wird. Während des Behälterniederhaltens und des Behälteraustossens wird der Ausstosskopf 1 entlang des Gleitprofils 6 bewegt und kann dabei auch um die Längsachse 12 der Ausstossvorrichtung 10 rotieren. Der rotierende Wälzkörper 5 führt am Gleitprofil 6 eine Abrollbewegung durch. Um die Abrollbewegung durchzuführen, kann der rotierende Wälzkörper 5 relativ zum Trägerelement 2 frei rotieren und dabei um im Wesentlichen zwei verschiedene Achsen rotieren. Zum einen um die Trägerachse 3. Zum anderen aber auch um eine Achse, die senkrecht zur Bewegungsrichtung steht und entsprechend der Bewegungsrichtung während der Bewegung des rotierenden Wälzkörpers 5 am Gleitprofil 6 variiert. Dies im Unterschied zum Stand der Technik, wo das Gleitelement 5' starr mit dem Trägerelement 2' verbunden ist und eine reine Gleitbewegung am Gleitprofil durchführt.

Fig. 6 zeigt eine Detailansicht X nach Fig. 5. Aus dieser geht hervor, dass das Gleitprofil 6 zur Aufnahme und/oder Führung des rotierbaren Wälzkörpers 5 eine geeignete Nut bzw. Rille 16 aufweist. Aufgrund der Nut bzw. Rille 16 kann die Hertzsche Pressung zwischen dem rotierenden Wälzkörper 5 und dem Gleitprofil 6 verringert werden. Zudem kann die Abrollbewegung und Führung des rotierenden Wälzkörpers 5 am Gleitprofil 6 verbessert werden.

## Patentansprüche

1. Verschliessmaschine zum Verschliessen eines Behälters, umfassend eine Ausstossvorrichtung (10) und ein Gleitprofil (6), wobei die Ausstossvorrichtung (10) eine Ausstossstange (9) und einen Ausstosskopf (1) umfasst, und der Ausstosskopf (1) ein Trägerelement (2) mit einer Trägerachse (3) und einem Gleitende (4), und ein Gleitelement (5) zum Gleiten des Trägerelements (2) entlang eines Gleitprofils (6) der Verschliessmaschine umfasst, wobei das Gleitelement (5) an dem Gleitende (4) angeordnet ist und über das Gleitelement (5) eine im Wesentlichen in Richtung der Trägerachse (3) wirkende Kraft auf das Trägerelement (2) übertragbar ist, und das Gleitelement (5) als ein rotierbarer Wälzkörper ausgebildet ist, so dass das Trägerelement (2) im Betriebszustand über den rotierbaren Wälzkörper (5) entlang des Gleitprofils (6) abgerollt werden kann, **dadurch gekennzeichnet, dass** der rotierbare Wälzkörper (5) um die Trägerachse (3) und um eine Achse rotierbar ist, welche senkrecht zur Bewegungsrichtung steht und während der Bewegung des Gleitelements (5) am Gleitprofil (6) variiert und das Gleitprofil (6) eine zur Aufnahme und/oder Führung des rotierbaren Wälzkörpers (5) geeignete Nut (16) aufweist.

2. Verschliessmaschine nach Anspruch 1, wobei der Ausstosskopf (1) zusätzlich ein Lagerelement (7) umfasst, über welches der rotierbare Wälzkörper (5) an dem Trägerelement (2) gelagert ist.

3. Verschliessmaschine nach Anspruch 2, wobei das Lagerelement (7) lösbar mit dem Trägerelement (2) verbunden ist.

4. Verschliessmaschine nach Anspruch 2 oder 3, wobei das Lagerelement (7) und/oder der rotierbare Wälzkörper (5) eine gehärtete Oberfläche, insbesondere eine Hartbeschichtung aufweist.

5. Verschliessmaschine nach einem der Ansprüche 2 bis 4, wobei das Lagerelement (7) und/oder der rotierbare Wälzkörper (5) aus Metall und/oder Kunststoff und/oder einem keramischen Material und/oder einem Verbundmaterial ist.

6. Verschliessmaschine nach einem der Ansprüche 2 bis 5, wobei der Ausstosskopf (1) zusätzlich ein Halteelement (8) umfasst, über welches der rotierbare Wälzkörper (5) im Lagerelement (7) gehalten ist.

7. Verschliessmaschine nach einem der Ansprüche 1 bis 6, wobei der Ausstosskopf (1) zusätzlich ein erstes Federelement umfasst, über welches der rotierbare Wälzkörper (5) im Betriebszustand gegen das Gleitprofil (6) gepresst werden kann.

8. Verschliessmaschine nach Anspruch 7, wobei das erste Federelement als eine Spiralfeder ausgebildet ist.

9. Verschliessmaschine nach einem der vorangehenden Ansprüche, wobei das Gleitprofil (6) eine gehärtete Oberfläche, insbesondere eine Hartbeschichtung aufweist.

10. Verschliessmaschine nach einem der vorangehenden Ansprüche, wobei das Gleitprofil (6) aus Metall und/oder Kunststoff und/oder einem keramischen Material und/oder einem Verbundmaterial ist.

11. Verschliessmaschine nach einem der vorangehenden Ansprüche, wobei die Verschliessmaschine zusätzlich einen Gleitprofilträger (15) umfasst, und das Gleitprofil (6) lösbar mit dem Gleitprofilträger (15) verbunden ist.

## Claims

1. A sealing machine for sealing a container, comprising an ejection device (10) and a sliding profile (6), wherein the ejection device (10) comprises an ejection rod (9) and an ejection head (1), and the ejection head (1) comprises a supporting element (2) with a supporting axis (3) and a sliding end (4), and a sliding element (5) for sliding the supporting element (2) along a sliding profile (6) of the sealing machine, wherein the sliding element (5) is arranged at the sliding end (4) and a force acting essentially in the direction of the supporting axis (3) can be transmitted via the sliding element (5) to the supporting element (2), and the sliding element (5) is designed as a rotatable rolling element, so that in the operating state the supporting element (2) can be unrolled over the rotatable rolling element (5) along the sliding profile (6), **characterized in that** the rotatable rolling element (5) can be rotated about the supporting axis (3) and about an axis which is perpendicular to the direction of movement and varies during the movement of the sliding element (5) on the sliding profile (6) and the sliding profile (6) has a groove (16) suitable for receiving and/or guiding the rotatable rolling element (5).

2. The sealing machine according to claim 1, wherein the ejection head (1) additionally comprises a bearing element (7), via which the rotatable rolling element (5) is mounted on the supporting element (2).

3. The sealing machine according to claim 2, wherein the bearing element (7) is detachably connected to the supporting element (2).

4. The sealing machine according to claim 2 or 3, wherein the bearing element (7) and / or the rotatable rolling element (5) has a hardened surface, in particular a hard coating.

5. The sealing machine according to anyone of the claims 2 to 4, wherein the bearing element (7) and / or the rotatable rolling element (5) is made of metal and / or plastic and / or a ceramic material and / or a composite material.

6. The sealing machine according to anyone of the claims 2 to 5, wherein the ejection head (1) additionally comprises a holding element (8), via which the rotatable rolling element (5) is held in the bearing element (7).

7. The sealing machine according to anyone of the claims 1 to 6, wherein the ejection head (1) additionally comprises a first spring element, via which the rotatable rolling element (5) can be pressed against the sliding profile (6) in the operating state.

8. The sealing machine according to claim 7, wherein the first spring element is formed as a spiral spring.

9. The sealing machine according to anyone of the preceding claims, wherein the sliding profile (6) has a hardened surface, in particular a hard coating.

10. The sealing machine according to anyone of the preceding claims, wherein the sliding profile (6) is made of metal and / or plastic and / or a ceramic material and / or a composite material.

11. The sealing machine according to anyone of the preceding claims, wherein the sealing machine additionally comprises a sliding profile support (15), and the sliding profile (6) is detachably connected to the sliding profile support (15).

## Revendications

1. Machine de fermeture pour fermer un récipient, comprenant un dispositif d'éjection (10) et un profilé coulissant (6), le dispositif d'éjection (10) comprenant une tige d'éjection (9) et une tête d'éjection (1), et la tête d'éjection (1) comprenant un élément de support (2) avec un axe de support (3) et un fin coulissant (4), et un élément coulissant (5) pour faire coulisser l'élément de support (2) le long d'un profilé coulissant (6) de la machine de fermeture, l'élément coulissant (5) étant disposé à la fin coulissant (4) et une force agissant essentiellement dans la direction de l'axe de support (3) pouvant être transmise à l'élément de support (2) par le biais de l'élément coulissant (5), et l'élément coulissant (5) étant réalisé sous forme de corps de roulement rotatif, de telle sorte que l'élément de support (2) puisse être déroulé dans l'état de fonctionnement le long du profilé coulissant (6) par le biais du corps de roulement rotatif (5), **caractérisée en ce que** le corps de roulement rotatif (5) peut tourner autour de l'axe de support (3) et autour d'un axe qui est perpendiculaire à la direction de mouvement et varie au profilé coulissant (6) pendant le mouvement de l'élément coulissant (5) et le profilé coulissant (6) présente une rainure (16) appropriée pour recevoir et/ou guider le corps de roulement rotatif (5).

2. Machine de fermeture selon la revendication 1, la tête d'éjection (1 ) comprenant en outre un élément de palier (7) par le biais duquel le corps de roulement rotatif (5) est monté sur l'élément de support (2).

3. Machine de fermeture selon la revendication 2, l'élément de palier (7) étant connecté de manière amovible à l'élément de support (2).

4. Machine de fermeture selon la revendication 2 ou 3, l'élément de palier (7) et/ou le corps de roulement rotatif (5) présentant une surface trempée, en particulier un revêtement dur.

5. Machine de fermeture selon l'une quelconque des revendications 2 à 4, l'élément de palier (7) et/ou le corps de roulement rotatif (5) étant en métal et/ou en plastique et/ou en un matériau céramique et/ou en un matériau composite.

6. Machine de fermeture selon l'une quelconque des revendications 2 à 5, la tête d'éjection (1) comprenant en outre un élément de retenue (8) par le biais duquel le corps de roulement rotatif (5) est retenu dans l'élément de palier (7).

7. Machine de fermeture selon l'une quelconque des revendications 1 à 6, la tête d'éjection (1) comprenant en outre un premier élément de ressort par le biais duquel le corps de roulement rotatif (5) peut être pressé dans l'état de fonctionnement contre le profilé coulissant (6).

8. Machine de fermeture selon la revendication 7, le premier élément de ressort étant réalisé sous forme de ressort hélicoïdal.

9. Machine de fermeture selon l'une quelconque des revendications précédentes, dans laquelle le profilé coulissant (6) présente une surface trempée, en particulier un revêtement dur.

10. Machine de fermeture selon l'une quelconque des revendications précédentes, dans laquelle le profilé coulissant (6) est en métal et/ou en plastique et/ou en un matériau céramique et/ou en un matériau composite.

11. Machine de fermeture selon l'une quelconque des revendications précédentes, dans laquelle la machine de fermeture comprend en outre un support de profilé coulissant (15), et le profilé coulissant (6) étant connecté de manière amovible au support de profilé coulissant (15).
